# EUROPÄISCHE PATENTSCHRIFT

(11) **EP 1 622 495 B1**
(45) Veröffentlichungstag und Bekanntmachung des Hinweises auf die Patenterteilung: **25.10.2006**
(21) Anmeldenummer: 04731156.8
(22) Anmeldetag: 05.05.2004
(51) Int. Cl.: A47L 9/00

(54) **STAUBSAUGER MIT EINEM BETÄTIGUNGSELEMENT FÜR DECKEL**
VACUUM CLEANER COMPRISING AN ACTUATING ELEMENT FOR THE COVER
ASPIRATEUR COMPORTANT UN ELEMENT D'ACTIONNEMENT DESTINE AU COUVERCLE

(30) Priorität: 05.05.2003 DE 10320081
(43) Veröffentlichungstag der Anmeldung: 08.02.2006
(73) Patentinhaber: BSH Bosch und Siemens Hausgeräte GmbH, 81739 München (DE)
(72) Erfinder: KLEINHENZ, Albert, 97659 Burgwallbach (DE); ILLIG, Roland, 97618 Heusstreu (DE)
(86) Internationale Anmeldenummer: PCT/EP2004/004786
(87) Internationale Veröffentlichungsnummer: WO 2004/098367

(56) Entgegenhaltungen:
- DE-A- 19 804 621
- US-A- 3 668 842
- DATABASE WPI Section PQ, Week 199837 Derwent Publications Ltd., London, GB; Class P28, AN 1998-431216 XP002296315 -& JP 10 179457 A (MITSUBISHI ELECTRIC CORP), 7. Juli 1998 (1998-07-07)
- PATENT ABSTRACTS OF JAPAN vol. 018, no. 476 (C-1246), 6. September 1994 (1994-09-06) -& JP 06 154130 A (SANYO ELECTRIC CO LTD), 3. Juni 1994 (1994-06-03)

## Beschreibung

Die Erfindung betrifft einen Staubsauger nach dem Oberbegriff des Anspruchs 1.

Aus der DE 198 04 621 A1 ist ein Staubsauger bekannt. Der ein Deckelteil aufweist, das einen im Staubsaugergehäuse vorgesehenen Raum verschließt. In seiner den Raum verschließenden Stellung ist das Deckelteil fest am Staubsaugergehäuse gehalten. Das Befestigen des Deckelteils an dem Staubsaugergehäuse erfolgt dadurch, dass Rast- und Gegenrastelemente vorgesehen sind, durch die das Deckelteil in einer gegenüber der in seiner den Raum verschließenden Stellung eingenommenen Lage beabstandeten Lage vorfixierbar ist.

Nachteilig bei Staubsaugern aus dem Stand der Technik ist es, dass die Betätigungselemente zum Verriegeln bzw. Entriegeln von Deckeln entweder an einer verdeckten Stelle des Staubsaugers vorgesehen sind, oder derart sichtbar am Deckel angebracht sind, dass das äußere Erscheinungsbild d.h. das Design merklich zerstört wird. Im erstgenannten Fall wir das Betätigungselement vom Benutzer oftmals nicht unmittelbar erkannt und er muss sich auf eine länger andauernde Suche begeben, bis er den Deckel öffnen kann. Im zweitgenannten Fall findet der Benutzer bei seiner Kaufentscheidung oftmals keinen Gefallen an dem Aussehen des Staubsaugers.

Die äußere Oberfläche des Deckels prägt im allgemeinen das gesamte äußere Erscheinungsbild eines Staubsaugers. In den überwiegenden Fällen handelt es sich dabei um einen Staubraumdeckel, der den Aufnahmeraum für Staubabscheidemittel, wie z.B. Filterbeutel oder feste Staubboxen verschließt. Es kann sich aber auch um den Deckel eines Zubehörfaches handeln, das Zubehörteile wie z.B. Polster- und Fugendüsen enthält. Um beispielsweise einen vollen Staubbeutel entnehmen zu können, muss der Benutzer den Deckel mittels eines Betätigungselements entriegeln, um den Aufnahmeraum öffnen zu können. Wenn das Betätigungselement integraler Bestandteil der äußeren Oberfläche des Deckels ist, dann ist das Betätigungselement augenscheinlich ohne weiteres zu erkennen, ohne dass das äußere Erscheinungsbild des Staubsaugers insgesamt gestört ist, siehe z.B, die JP 10 179457.

Aufgabe der Erfindung ist es, einen gattungsgemäßen Staubsauger zu schaffen, dessen äußeres Erscheinungsbild ansprechend ist. Des weiteren soll das Öffnen und Schließen des Deckels in einfacher bzw. ergonomischer Weise leichter möglich sein. Darüber hinaus soll die Wahrnehmung des Betätigungselements erleichtert sein.

Diese Aufgabe wird erfindungsgemäß durch die Merkmale des Kennzeichnenden Teils des Anspruchs 1 gelöst.

Erfindungsgemäß wird mindestens eine Freisparung vorgeschlagen, die zwischen dem Betätigungselement und dem übrigen Teil der Außenwand des Deckels verlaufend angeordnet ist. Damit wird optische Abgrenzung von Betätigungselement und Deckel geschaffen. Weiterhin kann je nach Größe bzw. Tiefe der Freisparung dem Betätigungselement verschiedene Elastizitäten aufgeprägt werden. Je nach verwendetem Material, vorzugsweise Kunststoff, wie z.B. Polypropylen (PP), Polyethylen (PE) oder andere üblicher Weise verwendeten Werkstoffen, wird es erforderlich sein, die Freisparung anzupassen, um zum einen eine ausreichende Steifigkeit für den Deckel zu erhalten und zum anderen eine genügend elastische Anbindung des Betätigungselements an den Deckel zu ermöglichen. Zum Verriegeln und Entriegeln des Deckels ist es erforderlich das Betätigungselement gegenüber dem Deckel zu bewegen.

Die mindestens eine Freisparung kann randoffen ausgebildet sein. Die mindestens eine Freisparung kann insbesondere schlitzförmig ausgebildet sein. Dadurch wird eine besonders hohe Elastizität geschaffen und bei der Herstellung als einteiliges Kunststoff-Spritzgußteil, können die randoffenen Freisparungen mit einfachen Werkzeugen und damit kostengünstig hergestellt werden.

In einer bevorzugten Ausgestaltung der Erfindung sind zwei schlitzförmige Freisparungen im Deckel ausgebildet, die bis an jeweils ein Ende der freien Seitenkante des Betätigungselements herangeführt sind. Dadurch wird ein Betätigungselement geschaffen, dass mittels seiner festen Kante scharnierartig am Deckel angeformt ist. Die freie Kante des Betätigungselements kann unter geringem Kraftaufwand aus seiner Ruhestellung herausgeschwenkt und die Rastelemente zum Entriegeln bzw. Verriegeln bewegt werden.

In einer vorteilhaften Ausgestaltung der Erfindung ist das Betätigungselement schalenartig als Segment des Deckels ausgebildet. Durch diese Ausbildung wird das Betätigungselement ein strukturelles Teil des Deckels und integriert sich besonders gut in die Geometrie des Deckels. Dabei wird das Betätigungselement nicht mehr als gesondertes Bauteil, sondern als Bestandteil des Deckels wahrgenommen. Aus der Ferne betrachtet tritt das Betätigungselement als Funktionsbauteil zurück und fügt sich harmonisch in das Erscheinungsbild des Staubsaugers ein.

Das Betätigungselement kann vorzugsweise eine äußere Oberfläche aufweist, deren Form der äußeren Oberfläche des Deckels angepasst ist. Alternativ oder zusätzlich kann das Betätigungselement eine freie Seitenkante aufweisen, die einen Teil der Kontur des Deckels bildet. Dadurch integriert sich das Betätigungselement in besonderem Maße in die Deckelform und das durch den Deckel vorgegebene Design wird ohne störende Unterbrechung fortgeführt.

An der inneren Oberfläche des Deckels kann eine Innenwand angeformt sein, die sich über die dem Aufnahmeraum zugewandten Unterseite des Betätigungselements erstreckt und zusammen mit dem Deckel in dessen geschlossener Stellung die Öffnung des Aufnahmeraums verschließt. Eine derartige Innenwand ist besonders dann sinnvoll, wenn zwischen Betätigungselement und Deckel eine Freisparung vorgesehen ist, durch die ohne Verwendung einer Innenwand z.B. ein Staubraum nicht luftdicht verschlossen werden könnte. Eine luftdichte Abdichtung kann jedoch sichergestellt werden, wenn die zwischen Betätigungselement und Deckel vorgesehenen Freisparungen durch eine verdeckte Innenwand formschlüssig abgeschlossen sind.

Ist eine freie Kante an der Innenwand vorhanden, so kann diese derart ausgebildet sein, dass sie in der geschlossenen Position des Deckels an einer entlang der Öffnung des Aufnahmeraums umlaufenden Dichtung anliegt. Somit wird sichergestellt, dass in der geschlossenen Position des Deckels z.B. ein Staubraum luftdicht verschlossen ist. Eine sogenannte luftdichte Abdichtung kann auch dann sinnvoll sein, wenn es darum geht, zu vermeiden, dass von einem Gebläseaggregat erzeugte Geräusche möglichst wenig nach außen gelangen, also eine akustische Abdichtung erreicht werden soll.

Um das Betätigungselement in besonders abgestimmter Weise betätigen zu können, kann es mit dem Deckel über eine Materialabschwächung in der Wandstärke des Deckels bzw. des Betätigungselements verbunden sein. Eine solche Materialabschwächung bildet dabei ein Filmscharnier. Vorteilhaft ist daran, dass die Kraft und der Weg zum Bewegen des Betätigungselements unabhängig von dem für den Deckel vorbestimmten Werkstoff und unabhängig von der Form für das Betätigungselement und der Freisparungen eingestellt werden kann. Die Abstimmung erfolgt durch die Form und Dicke der Materialabschwächung.

Das Filmscharnier kann in der Ebene, in der sich das Betätigungselement und/oder der Deckel erstreckt, verlaufend angeordnet sein. Durch diese Gestaltung des Filmscharniers wird das äußere Erscheinungsbild von Deckel und Betätigungselement in geringem Maße unterbrochen. Es wird eine nahezu geschlossene Ebene für den gesamten Deckel erreicht.

Das Filmscharnier kann aber auch aus der Ebene, in der sich das Betätigungselement und/oder der Deckel erstreckt, heraus faltenartig verworfen sein. Eine solche Gestaltung kann insbesondere dann sinnvoll sein, wenn der Werkstoff für den Deckel sehr hart ist und das Betätigungselement jedoch unter sehr geringem Kraftaufwand betätigbar sein soll. Um eine sehr lange Erstreckung des materialgeschwächten Bereiches erreichen zu können und trotzdem das Betätigungselement weitgehend ohne Unterbrechung der Form in den Deckel integrieren zu können, ist es von Vorteil das Filmscharnier faltenartig aus der Ebene des Deckels heraus zu verwerfen. Die Verwerfung kann in einem einfachen Fall als U-förmige Sicke, bzw. als halbe Schleife in Richtung der Innenseite des Deckels hineingezogen sein. Es können jedoch auch eine Vielzahl von schlangenartigen Verwerfungen sinnvoll sein, um eine besonders hohe Elastizität zu erzielten.

Die Erfindung ist anhand der Figuren 1 und 2 näher erläutert.

Es zeigen:
Figur 1 eine perspektivische Ansicht eines Staubsaugers mit einem geöffneten Staubraumdeckel, der ein erfindungsgemäßes Betätigungselement aufweist;
Figur 2 den Staubraumdeckel aus Figur 1 in einer Vorderansicht.

Ein in Figur 1 dargestellter Staubsauger weist ein Gehäuse 1 auf. Im Gehäuse 1 befindet sich ein Aufnahmeraum 2, der durch einen Deckel 3 verschließbar ist. Der Aufnahmeraum 2 ist als Staubraum ausgebildet. Staubbeladene Luft, die mittels eines nicht dargestellten Saugschlauches über einen Eintrittsstutzen 4 in das Innere des Staubraumes 2 gelangt, kann entweder in einem Filterbeutel 5 oder in einer nicht dargestellten Staubbox aufgefangen und angesammelt werden. Der Deckel 3 bildet einen Staubraumdeckel, der mittels eines Scharniers 6 schwenkbar am Gehäuse 1 des Staubsaugers gelagert ist. In der geschlossenen Position des Deckels 3 wird eine Öffnung 7 über die der Staubraum 2 von außen zugänglich ist verschlossen. Dabei liegt eine äußere Kante 8 des Deckels 3 an einer im Gehäuse 1 befestigten Dichtung 9 an und verschließt den Staubraum 2 luftdicht.

Am Deckel 3 ist im Bereich des Eintrittsstutzens 4 ein Betätigungselement 10 vorgesehen. Das Betätigungselement 10 ist am Deckel 3 angeformt. Das Betätigungselement 10 weist eine blattartige Kontur auf und seine Fläche ist schalenartig gekrümmt. Das Betätigungselement 10 ist als Segment des Deckels 3 ausgebildet. Dabei entspricht die Form der Fläche des Betätigungselements 10 weitgehend der Form der Fläche des Deckels 3. Eine freie Seitenkante 11 des Betätigungselements 10 ist in Lage und Form der Kontur 12 des Deckels 3 angepasst. Direkt an der freien Seitenkante 11 oder zumindest in dessen Nähe sind eine Anzahl von Rastelementen 14 an das Betätigungselement 10 angeformt. Am Gehäuse 1 sind zu den Rastelementen 14 korrespondierende Gegenrastelemente 15 angeformt. In der geschlossenen Position des Deckels 3 greifen die Rastelemente 14 in die Gegenrastelemente 15 ein und verhindern ein versehentliches Aufklappen des Deckels 3. Erst durch Anheben des Betätigungselements 10 aus der Ebene des Deckels 3 nach außen heraus lösen sich die Rastelementen 14 von den Gegenrastelementen 15 und der Deckel 3 wird zum Aufschwenken freigegeben.

Ein Bewegen des Betätigungselements 10 gegenüber dem Deckel 3 wird durch einen Übergangsbereich ermöglicht, der sowohl das Betätigunselement 10 am Deckel 3 hält, als auch schwenkbar lagert. Dieser Übergangsbereich ist in seiner Wandstärke gegenüber dem Betätigungselement 10 bzw. dem Deckel 3 ausgedünnt, d.h. als Materialabschwächung dimensioniert. Der Übergangsbereich bildet somit ein Filmscharnier 17.

Zwischen dem Betätigungselement 10 und dem Deckel 3 sind zwei randoffene Freisparungen 16 vorhanden. Die randoffenen Freisparungen 16 erstrecken sich von der Kontur 12 des Deckels 3 bzw. von der freien Seitenkante 11 des Betätigungselements 10 bis zu dem Übergangsbereich zwischen Betätigungselement 10 und Deckel 3, d.h. bis zu dem Filmscharnier 17.

In Figur 2 ist der Deckel 3 mit dem Betätigungselement 10 von vorne gezeigt. Die randoffenen Freisparungen 16 sind in dieser Ansicht schlitzförmig dargestellt. Die Öffnungsweite der schlitzförmigen Freisparungen 16 ist überzeichnet dargestellt. In einer vorteilhaften Ausgestaltung sind die Freisparungen 16 bis auf eine Spaltweite von wenigen zehntel Millimeter verengt. In der Figur 2 sind die Freisparungen 16 deshalb mit einer sehr weiten Spaltweite dargestellt, um in dieser Ansicht eine Innenwand 18 zu zeigen, die an der inneren Oberfläche des Deckels 3 angeformt ist. Die Innenwand 18 erstreckt sich unterhalb des Betätigungselements 10 und überdeckt die randoffenen Freisparungen 16 von innen. Die in Figur 2 untere freie Kante 19 der Innenwand 18 liegt in der geschlossenen Position des Deckels am Gehäuse 1 des Staubsaugers an der in Figur 1 gezeigten Dichtung 9 an. Durch die Innenwand 18 wird der Aufnahmeraum 2 (Figur1) luftdicht abgeschlossen, selbst wenn der Deckel die randoffenen Freisparungen 16 aufweist.

## Patentansprüche

1. Staubsauger mit einem Gehäuse (1), das einen Aufnahmeraum (2) umschließt, der über eine Öffnung (7) von außen zugänglich ist, die durch einen am Staubsauger gelagerten Deckel (3) verschließbar ist, an dem zum Entriegeln und/oder Verriegeln des Deckels (3) ein elastisch schwenkbares Betätigungselement (10) angeformt ist, das mindestens ein Rastelement (14) aufweist, das in einer geschlossenen Stellung des Deckels (3) in ein Gegenrastelement (15) eingreift, wobei das Betätigungselement (10) integraler Bestandteil der äußeren Oberfläche des Deckels (3) ist, **dadurch gekennzeichnet, dass** der Deckel (3) mindestens eine Freisparung (16) aufweist, die zwischen dem Betätigungselement (10) und dem übrigen Teil der Außenwand des Deckels (3) verlaufend angeordnet ist.

2. Staubsauger nach Anspruch 1, **dadurch gekennzeichnet, dass** die mindestens eine Freisparung (16) randoffen ausgebildet ist.

3. Staubsauger nach Anspruch 1 oder 2, **dadurch gekennzeichnet, dass** die mindestens eine Freisparung (16) schlitzförmig ausgebildet ist.

4. Staubsauger nach Anspruch 3, **dadurch gekennzeichnet, dass** zwei schlitzförmige Freisparungen (16) im Deckel (3) ausgebildet sind, die bis an jeweils ein Ende der freien Seitenkante (11) des Betätigungselements (10) herangeführt sind.

5. Staubsauger nach einem der Ansprüche 1 bis 4, **dadurch gekennzeichnet, dass** das Betätigungselement (10) schalenartig als Segment des Deckels (3) ausgebildet ist.

6. Staubsauger nach Anspruch 5, **dadurch gekennzeichnet, dass** das Betätigungselement (10) eine äußere Oberfläche aufweist, deren Form der äußeren Oberfläche des Deckels (3) angepasst ist.

7. Staubsauger nach Anspruch 6, **dadurch gekennzeichnet, dass** das Betätigungselement (10) eine freie Seitenkante (11) aufweist, die einen Teil der Kontur (12) des Deckels (3) bildet.

8. Staubsauger nach einem der Ansprüche 5 bis 7, **dadurch gekennzeichnet, dass** an der inneren Oberfläche des Deckels (3) eine Innenwand (18) angeformt ist, die sich über die dem Aufnahmeraum (2) zugewandten Unterseite des Betätigungselements (10) erstreckt und zusammen mit dem Deckel (3) in dessen geschlossener Stellung die Öffnung (7) des Aufnahmeraums (2) verschließt.

9. Staubsauger nach Anspruch 8, **dadurch gekennzeichnet, dass** eine freie Kante (19) der Innenwand (18) in der geschlossenen Position des Deckels (3) an einer entlang der Öffnung (7) des Aufnahmeraums (2) umlaufenden Dichtung (9) anliegt.

10. Staubsauger nach einem der Ansprüche 1 bis 9, **dadurch gekennzeichnet, dass das** Betätigungselement (10) mit dem Deckel (3) über eine Materialabschwächung in der Wandstärke des Deckels (3) bzw. des Betätigungselements (10) verbunden ist, die ein Filmscharnier (17) bildet.

11. Staubsauger nach Anspruch 10, **dadurch gekennzeichnet, dass** das Filmscharnier (17) in der Ebene, in der sich das Betätigungselement (10) und/oder der Deckel (3) erstreckt, verlaufend angeordnet ist.

12. Staubsauger nach Anspruch 10, **dadurch gekennzeichnet, dass** das Filmscharnier (17) aus der Ebene, in der sich das Betätigungselement (10) und/oder der Deckel (3) erstreckt, heraus faltenartig verworfen ist.

## Claims

1. Vacuum cleaner with a housing (1), which encloses a receiving space (2) accessible from outside by way of an opening (7), which is closable by a cover (3), which is mounted at the vacuum cleaner and at which is integrally formed an elastically pivotable actuating element (10) for unlocking and/or locking the cover (3), the actuating element having at least one detent element (14) which in a closed setting of the cover (3) engages in a counter-detent element (15), wherein the actuating element (10) is an integral component of the outer surface of the cover (3), **characterised in that** the cover (3) has at least one cut-away area (16) arranged between the actuating element (10) and the remaining part of the outer wall of the cover (3).

2. Vacuum cleaner according to claim 1, **characterised in that** the at least one cut-away area (16) is formed to be open at the edge.

3. Vacuum cleaner according to claim 1 or 2, **characterised in that** the at least one cut-away area (16) is formed to be slot-shaped.

4. Vacuum cleaner according to claim 3, **characterised in that** two slot-shaped cut-away areas (16) are formed in the cover (3) and are each led to a respective end of the free side edge (11) of the actuating element (10.

5. Vacuum cleaner according to one of claims 1 to 4, **characterised in that** the actuating element (10) is formed to be shell-like as a segment of the cover (3).

6. Vacuum cleaner according to claim 5, **characterised in that** the actuating element (10) has an outer surface, the shape of which is matched to the outer surface of the cover (3).

7. Vacuum cleaner according to claim 6, **characterised in that** the actuating element (10) has a free side edge (11) forming a part of the contour (12) of the cover (3).

8. Vacuum cleaner according to one of claims 5 to 7, **characterised in that** integrally formed at the inner surface of the cover (3) is an inner wall (18) which extends over the underside, which faces the receiving space (2), of the actuating element (10) and together with the cover (3) in the closed setting thereof closes the opening (7) of the receiving space (2).

9. Vacuum cleaner according to claim 8, **characterised in that** a free edge (19) of the inner wall (18) in the closed position of the cover (3) bears against a seal (9) extending around along the opening (7) of the receiving space (2).

10. Vacuum cleaner according to one of claims 1 to 9, **characterised in that** the actuating element (10) is connected with the cover (3) by way of a material weakening, which forms a film hinge (17), in the wall thickness of the cover (3) or of the actuating element (10).

11. Vacuum cleaner according to claim 10, **characterised in that** the film hinge (17) is arranged to run in the plane in which the actuating element (10) and/or the cover (3) extends or extend.

12. Vacuum cleaner according to claim 10, **characterised in that** the film hinge (17) is distended in fold-like manner out of the plane in which the actuating element (10) and/or the cover (3) extends or extend.

## Revendications

1. Aspirateur comprenant un boîtier (1), qui entoure un espace de logement (2), lequel est accessible au moyen d'une ouverture (7) par l'extérieur, qui peut être fermée par un couvercle (3) logé sur l'aspirateur, sur lequel est moulé, pour le déverrouillage et/ou pour le verrouillage du couvercle (3), un élément d'actionnement (10) basculant de façon élastique, qui présente au moins un élément d'encliquetage (14), lequel s'engage dans un élément de contre-encliquetage (15), lorsque le couvercle (3) est dans une position fermée, l'élément d'actionnement (10) faisant partie intégrante de la surface extérieure du couvercle (3), **caractérisé en ce que** le couvercle (3) présente au moins un évidement (16), qui est disposé entre l'élément d'actionnement (10) et la partie restante de la paroi extérieure du couvercle (3).

2. Aspirateur selon la revendication 1, **caractérisé en ce que** l'au moins un évidement (16) est réalisé ouvert sur le bord.

3. Aspirateur selon la revendication 1 ou 2, **caractérisé en ce que** l'au moins un évidement (16) est conçu en forme de fente.

4. Aspirateur selon la revendication 3, **caractérisé en ce que** deux évidements (16) en forme de fente sont réalisés dans le couvercle (3), qui sont guidés en se rapprochant de respectivement une extrémité de l'arête latérale (11) libre de l'élément d'actionnement (10).

5. Aspirateur selon l'une quelconque des revendications 1 à 4, **caractérisé en ce que** l'élément d'actionnement (10) est conçu en forme de coque comme segment du couvercle (3).

6. Aspirateur selon la revendication 5, **caractérisé en ce que** l'élément d'actionnement (10) présente une surface extérieure, dont la forme est adaptée à la surface extérieure du couvercle (3).

7. Aspirateur selon la revendication 6, **caractérisé en ce que** l'élément d'actionnement (10) présente une arête latérale (11) libre, qui forme une partie du contour (12) du couvercle (3).

8. Aspirateur selon l'une quelconque des revendications 5 à 7, **caractérisé en ce que** sur la surface intérieure du couvercle (3) est moulée une paroi intérieure (18), qui s'étend sur le côté inférieur, tourné vers l'espace de logement (2), de l'élément d'actionnement (10) et ferme conjointement avec le couvercle (3), l'ouverture (7) de l'espace de logement (2), lorsque le couvercle (3) est dans sa position fermée.

9. Aspirateur selon la revendication 8, **caractérisé en ce qu'**une arête (19) libre de la paroi intérieure (18) s'appuie sur un joint (9) périphérique le long de l'ouverture (7) de l'espace de logement (2) lorsque le couvercle (3) est dans la position fermée.

10. Aspirateur selon l'une quelconque des revendications 1 à 9, **caractérisé en ce que** l'élément d'actionnement (10) est relié au couvercle (3) au moyen d'un affaiblissement de matériau dans l'épaisseur de paroi du couvercle (3) resp. de l'élément d'actionnement (10), qui forme une charnière à film (17).

11. Aspirateur selon la revendication 10, **caractérisé en ce que** la charnière à film (17) est disposée dans le plan dans lequel s'étend (s'étendent) l'élément d'actionnement (10) et/ou le couvercle (3).

12. Aspirateur selon la revendication 10, **caractérisé en ce que** la charnière à film (17) est rejetée à la façon d'un pli hors du plan dans lequel s'étend (s'étendent) l'élément d'actionnement (10) et/ou le couvercle (3).
